# EUROPÄISCHE PATENTSCHRIFT

(11) **EP 2 438 287 B1**
(45) Veröffentlichungstag und Bekanntmachung des Hinweises auf die Patenterteilung: **19.06.2013**
(21) Anmeldenummer: 10713926.3
(22) Anmeldetag: 13.04.2010
(51) Int. Cl.: F02M 63/00

(54) **SCHALTVENTIL**
CONTROL VALVE
SOUPAPE DE COMMANDE

(30) Priorität: 05.06.2009 DE 102009026778
(43) Veröffentlichungstag der Anmeldung: 11.04.2012
(73) Patentinhaber: Robert Bosch GmbH, 70442 Stuttgart (DE)
(72) Erfinder: GIEL, Manfred, 70499 Stuttgart (DE)
(86) Internationale Anmeldenummer: PCT/EP2010/054798
(87) Internationale Veröffentlichungsnummer: WO 2010/139500

(56) Entgegenhaltungen:
- DE-A1-102007 009 168
- DE-A1-102007 013 245
- DE-A1-102007 044 355
- DE-A1-102008 040 639

## Beschreibung

### Stand der Technik

Die Erfindung betrifft ein Schaltventil, insbesondere ein druckausgeglichenes Ventil für Brennstoffeinspritzventile, und ein Brennstoffeinspritzventil mit solch einem Schaltventil. Speziell betrifft die Erfindung das Gebiet der Injektoren für Brennstoffeinspritzanlagen von luftverdichtenden, selbstzündenden Brennkraftmaschinen.

Aus der DE 10 2006 021 741 A1 ist ein Kraftstoffinjektor mit einem druckausgeglichenen Steuerventil bekannt. Bei dem bekannten Injektor wird ein Einspritzventilglied, welches die Einspritzöffnung freigibt oder verschließt, durch ein Steuerventil angesteuert, wobei das Steuerventil eine Verbindung aus einem Steuerraum in einen Kraftstoffrücklauf freigibt oder verschließt, in dem ein Schließelement in einen Sitz gestellt wird oder diesen freigibt. Bei dem Steuerventil werden die hydraulischen Kräfte über einen Druckausgleich minimiert. Dadurch kann die Federkraft bei gleichzeitig weniger Hub und größerer Querschnittsfläche reduziert werden. Hierdurch sind kurze Schaltzeiten und eine vorteilhafte Dynamik möglich.

Ein Schaltventil gemäß Oberbegriff des Anspruchs 1 ist aus der DE-A- 10 2007 009168 bekannt.

### Offenbarung der Erfindung

Das erfindungsgemäße Schaltventil mit den Merkmalen des Anspruchs 1 und das erfindungsgemäße Brennstoffeinspritzventil mit den Merkmalen des Anspruchs 10 haben den Vorteil, dass ein Verhalten des Schaltventils verbessert ist. Speziell kann ein gleichbleibend stabiles Öffnungsverhalten des Schaltventils über die Lebensdauer erzielt werden.

Bei der Ausgestaltung eines Schaltventils ist es denkbar, dass ein Dichtsitz des Schaltventils mit einer Kegelpaarung unterschiedlicher Kegelwinkel realisiert wird. Dabei findet allerdings im Betrieb im Laufe der Zeit durch Verschleiß und Glättung ein Angleich der beiden Kegel statt, so dass sich der Dichtsitz des Ventils auf der angeglichenen Fläche der beiden Kegel je nach anliegendem Druck verschieben kann. Hierdurch kommt es zu einer Änderung des Öffnungsverhaltens des Ventils und damit beispielsweise zu einer Änderung der eingespritzten Brennstoffmenge. Bei einem Brennstoffeinspritzventil mit solch einer Konstruktion kommt es somit zu einer Drift der Einspritzmenge über die Lebensdauer. Solch eine Drift ist allerdings unerwünscht und es besteht das Bestreben, solch eine Drift möglichst gering zu halten.

Durch die Ausgestaltung der Kompensationskante am Ventilschließkörper, die beispielsweise durch Anschleifen ausgebildet werden kann, kann im Laufe der Zeit im Betrieb ein Drosselspalt vor dem Dichtsitz realisiert werden, wodurch der an dem Dichtsitz anliegende Systemdruck reduziert wird. Die Ausgestaltung des Drosselspalts erfolgt hierbei durch einen Verschleiß zwischen dem Ventilschließkörper und der Ventilsitzfläche, der zumindest im Wesentlichen durch Abrieb und Glättung der Oberflächen (geometrischer Angleich) verursacht ist. Hierdurch wird auch der Bereich, in dem eine Verschiebung des wirksamen Sitzdurchmessers erfolgen kann und/oder das Ausmaß solch einer Verschiebung des wirksamen Sitzdurchmessers verringert. Dadurch ist auch die Möglichkeit einer Änderung des Offnungsverhaltens des Schaltventils verringert. Somit ist ein stabiles Öffnungsverhalten möglich.

Erfindungsgemäß ist die Kompensationskante des Ventilschließkörpers in einer Strömungsrichtung betrachtet vor dem Dichtsitz angeordnet. Ferner ist es vorteilhaft, dass die Kompensationskante so ausgestaltet ist, dass im Betrieb zwischen der Kompensationskante des Ventilschließkörpers und der Ventilsitzfläche ein Drosselspalt ausgebildet ist. Hierbei ist es auch vorteilhaft, dass der zwischen der Kompensationskante des Ventilschließkörpers und der Ventilsitzfläche im Betrieb ausgebildete Drosselspalt durch einen betriebsbedingten Verschleiß zwischen dem Ventilschließkörper und der Ventilsitzfläche des Ventilstücks gebildet ist. Ausgehend von einem neu hergestellten Ventil schlägt die Kompensationskante im Betrieb sozusagen gegen die Ventilsitzfläche, wodurch es zu einem Verschleiß durch Abrieb und Glättung der Oberflächen (geometrischer Angleich) kommt. Dadurch bildet sich ein Drosselspalt im Bereich der Kompensationskante des Ventilschließkörpers aus. Beispielsweise kann der verschleißbedingte Abrieb einige Mikrometer an Materialstärke betragen. Dadurch bildet sich ein Spalt im Bereich der Kompensationskante zwischen dem Ventilschließkörper und der Ventilsitzfläche, der im Betrieb als Drosselspalt wirkt. Die Länge dieses Drosselspalts kann in Strömungsrichtung betrachtet, entsprechend dem Verschleiß einige Mikrometer betragen. Da der Drosselspalt in Strömungsrichtung betrachtet vor dem Dichtsitz angeordnet ist, ergibt sich eine Reduzierung des Druckes, der am Dichtsitz anliegt.

In vorteilhafter Weise sind ein Werkstoff des Ventilschließkörpers und ein Werkstoff des Ventilstücks an der Ventilsitzfläche so gewählt, dass ein betriebsbedingter Verschleiß zwischen dem Ventilschließkörper und der Ventilsitzfläche des Ventilstücks sowohl an dem Ventilschließkörper als auch an dem Ventilstück auftritt. Dadurch passen sich der Ventilschließkörper und das Ventilstück an der Ventilsitzfläche in vorteilhafter Weise aneinander an. Dadurch wird insbesondere ein strömungsgünstiger Drosselspalt ausgebildet.

Vorteilhaft ist es, dass der Ventilschließkörper eine Kontaktfläche aufweist, die der Ventilsitzfläche des Ventilstücks zugewandt ist, dass der Ventilschließkörper an seiner Kontaktfläche mit der Ventilsitzfläche zu dem Dichtsitz zusammenwirkt und dass die Kontaktfläche in einer Strömungsrichtung betrachtet als relativ schmale Kontaktfläche und/oder als ringförmige Kontaktfläche ausgestaltet ist. Ferner ist es vorteilhaft, dass die Kontaktfläche des Ventilschließkörpers durch die Kompensationskante des Ventilschließkörpers begrenzt ist. Hierdurch wird der mögliche Bereich, in dem der Dichtsitz variieren kann, von vornherein verringert.

Vorteilhaft ist es auch, dass die Kompensationskante durch eine an dem Ventilschließkörper vorgesehene Fase gebildet ist. Durch die an dem Ventilschließkörper vorgesehene Fase verringert sich der Bereich, in dem der wirksame Sitzdurchmesser schwanken kann, um das Maß der Breite der Fase. Dadurch wird eine zusätzliche Stabilisierung des Offnungsverhaltens über die Lebensdauer erzielt. Die Fase kann beispielsweise als eingeschliffene Fase ausgestaltet sein.

In vorteilhafter Weise ist der Ventilschließkörper an einem bolzenförmigen Führungsabschnitt des Ventilstücks geführt, wobei die Ventilsitzfläche des Ventilstücks als zumindest im Wesentlichen konische, ringförmige Ventilsitzfläche ausgestaltet ist. Außerdem ist es vorteilhaft, dass das Ventilstück einen ringförmigen Einstich aufweist, dass eine Innenseite des Ventilschließkörpers einen durch den Einstich gebildeten Brennstoffraum begrenzt und dass in den Brennstoffraum ein durch das Ventilstück geführter Brennstoffkanal mündet. Hierdurch kann eine vorteilhafte Positionierung, insbesondere Zentrierung, des Ventilschließkörpers in Bezug auf das Ventilstück und somit der Kompensationskante in Bezug auf die Ventilsitzfläche erzielt werden. Außerdem kann in vorteilhafter Weise eine druckausgeglichene Ausgestaltung des Ventils erzielt werden.

Bevorzugte Ausführungsbeispiele der Erfindung sind in der nachfolgenden Beschreibung unter Bezugnahme auf die beigefügten Zeichnungen, in denen sich entsprechende Elemente mit übereinstimmenden Bezugszeichen versehen sind, näher erläutert. Es zeigt:
Fig. 1 ein Schaltventil in einer auszugsweisen, schematischen Schnittdarstellung entsprechend einem Ausführungsbeispiel der Erfindung im Neuzustand und
Fig. 2 den in Fig. 1 dargestellten Ausschnitt nach einer gewissen Betriebsdauer.

Fig. 1 zeigt ein Ausführungsbeispiel eines Schaltventils 1 eines Brennstoffeinspritzventils in einer schematischen, auszugsweisen, axialen Schnittdarstellung. Das Schaltventil 1 eignet sich besonders für Brennstoffeinspritzventile von Brennstoffeinspritzanlagen von luftverdichtenden, selbstzündenden Brennkraftmaschinen. Ein bevorzugter Einsatz besteht für eine Brennstoffeinspritzanlage mit einer Brennstoffverteilerleiste, die Dieselbrennstoff unter hohem Druck speichert und mit mehreren Brennstoffeinspritzventilen verbunden ist. Das erfindungsgemäße Schaltventil 1 und das erfindungsgemäße Brennstoffeinspritzventil eignen sich jedoch auch für andere Anwendungsfälle.

Das Schaltventil 1 weist ein Ventilstück 1 und einen Ventilschließkörper 3 auf. Der Ventilschließkörper 3 kann mit einem Anker 4 verbunden sein. In diesem Ausführungsbeispiel ist der Ventilschließkörper 3 einstückig mit dem Anker 4 ausgestaltet.

Das Ventilstück 2 weist einen bolzenförmigen Führungsabschnitt 5 auf, an dem der Anker 4 entlang einer Achse 6 des Schaltventils 1 geführt ist. Der Anker 4 ist dabei axialsymmetrisch zu der Achse 6 ausgestaltet. Ferner ist das Ventilstück 2 zumindest im Wesentlichen axialsymmetrisch zu der Achse 6 ausgestaltet.

Das Ventilstück 2 weist einen ringförmigen Einstich 7 auf. Durch den ringförmigen Einstich 7 ist einerseits eine Ventilsitzfläche 8 an dem Ventilstück 2 ausgebildet. Andererseits ist dadurch an dem Ventilstück 2 eine Fläche 9 ausgebildet. Die Ventilsitzfläche 8 ist als konische, ringförmige Ventilsitzfläche 8 ausgestaltet. Ferner ist die Fläche 9 als konische, ringförmige Fläche 9 ausgestaltet. Die Ventilsitzfläche 8 ist der Fläche 9 zumindest näherungsweise zugewandt.

Der Ventilschließkörper 3 des Ankers 4 weist eine Innenseite 10 auf, die das Ventilstück 2 umfänglich umschließt. Die Innenseite 10 des Ventilschließkörpers 3 begrenzt einen durch den Einstich 7 gebildeten ringförmigen Brennstoffraum 11. In dem Ventilstück 2 ist eine axiale Sackbohrung 12 ausgestaltet, von der zumindest eine radiale Bohrung 13 abzweigt. Die Sackbohrung 12 und die radiale Bohrung 13 bilden einen Brennstoffkanal 14 des Schaltventils 1 aus. Die radiale Bohrung 13 des Brennstoffkanals 14 mündet an dem ringförmigen Einstich 7 in den Brennstoffraum 11 des Schaltventils 1.

Der Ventilschließkörper 3 weist eine Kontaktfläche 20 auf. Die Kontaktfläche 20 ist der Ventilsitzfläche 8 zugewandt. Im Bereich der Kontaktfläche 20 weist der Ventilschließkörper 3 eine Kompensationskante 21 auf. Die Kompensationskante 21 ist auf die Ventilsitzfläche 8 gerichtet. Der Ventilschließkörper 3 wirkt mit der Ventilsitzfläche 8 zu einem Dichtsitz zusammen. Eine Dichtlinie, Dichtfläche oder dergleichen des Dichtsitzes liegt in einem Bereich 22. Die Kompensationskante 21 liegt außerhalb des Bereichs 22. Hierbei liegt die Kompensationskante 21 des Ventilschließkörpers 3 in einer Strömungsrichtung 23 betrachtet vor dem Dichtsitz, der im Bereich 22 liegt. Die Strömungsrichtung 23 ist hierbei so bestimmt, dass diese zumindest näherungsweise den Fluss des Brennstoffs bei geöffnetem Dichtsitz angibt.

Die Kontaktfläche 20 ist in der Strömungsrichtung 23 betrachtet als relativ schmale Kontaktfläche 20 ausgestaltet. Außerdem ist die Kontaktfläche 20 als ringförmige Kontaktfläche 20 ausgestaltet. Hierdurch ist der Bereich 22 relativ schmal vorgegeben. Dies begünstigt im Betrieb ein konstantes, stabiles Öffnungsverhalten des Schaltventils 1.

Die Kompensationskante 21 ist in diesem Ausführungsbeispiel durch eine an dem Ventilschließkörper 3 vorgesehene Fase 24 gebildet. Die Fase 24 kann beispielsweise durch Anschleifen des Ventilschließkörpers 3 ausgestaltet sein. Die Kontaktfläche 20 ist dadurch durch die Kompensationskante 21 begrenzt.

Fig. 2 zeigt das Schaltventil 1 nach einer gewissen Betriebsdauer. Ein Werkstoff des Ventilschließkörpers 3 und ein Werkstoff des Ventilstücks 2 an der Ventilsitzfläche 8 sind so gewählt, dass ein betriebsbedingter Verschleiß zwischen dem Ventilschließkörper 3 und der Ventilsitzfläche 8 des Ventilstücks 2 sowohl an dem Ventilschließkörper 3 als auch dem Ventilstück 2 auftritt. Somit tritt im Bereich der Kontaktfläche 20 des Ventilschließkörpers 3 ein Verschleiß auf, der eine Vertiefung 25 bildet. Außerdem tritt auch ein Verschleiß an der Ventilsitzfläche 8 auf, der zu einer Vertiefung 26 an der Ventilsitzfläche 8 führt. Eine weitere Abnutzung tritt im Bereich der Kompensationskante 21 auf. An der in der Fig. 1 dargestellten Fase 24 tritt im Betrieb ein Abrieb auf, wodurch sich eine abgeriebene Fase 27 ausbildet, die gegenüber der Fase 24 weiter zurückgesetzt ist. Entsprechend kommt es auch im Bereich der Ventilsitzfläche 8 zu einem Verschleiß, wodurch sich eine Stufe 28 in der Ventilsitzfläche 8 bildet. Die Höhe der Stufe 28 kann beispielsweise einige Mikrometer betragen. Im geschlossenen Zustand des Dichtsitzes, in dem der Ventilschließkörper 3 an seiner Vertiefung 25 an der Vertiefung 26 der Ventilsitzfläche 8 anliegt, ist dadurch zwischen der abgeriebenen Fase 27 des Ventilschließkörpers 3 und der Stufe 28 der Ventilsitzfläche 8 ein Drosselspalt 30 gebildet. Der Drosselspalt 30 kann in der Strömungsrichtung 23 betrachtet, einige Mikrometer lang sein. Der Drosselspalt 30 kann in diesem Ausführungsbeispiel zumindest im Wesentlichen ringförmig entlang der Ventilsitzfläche 8 ausgestaltet sein.

Somit entsteht über die Betriebsdauer ein Drosselspalt 30 vor dem Dichtsitz, der den Druck an dieser Stelle drosselt. Somit kann ein stabiles Öffnungsverhalten erzielt werden. Ferner besteht der Vorteil, dass die Kompensationskante 21 relativ stumpf wird, wodurch eine gegebenenfalls vorgesehene Beschichtung vereinfacht ist.

Im Betrieb kann der zwischen dem Ventilschließkörper 3 und der Ventilsitzfläche 8 gebildete Dichtsitz in dem Bereich 22 zustande kommen. Hierbei ist die momentane Position von dem Druck in dem Brennstoffraum 11 abhängig. In der Regel liegt der Dichtsitz bei niedrigen Drücken näher an der Kompensationskante 21 und bei hohen Drücken näher an einer äußeren Kante 29 der Vertiefung 26 der Ventilsitzfläche 8, das heißt in Strömungsrichtung 23 betrachtet am Ende der Vertiefung 26. Da die Kontaktfläche 20 relativ schmal vorgegeben ist, bleibt auch bei dem auftretenden Verschleiß der Bereich 22, in dem der Dichtsitz zustande kommt, relativ klein. Dadurch ist auch das Öffnungsverhalten relativ stabil.

Somit kommt es zu einer vorteilhaften Zusammenwirkung der Wirkung des Drosselspalts 30 und des relativ schmalen Bereichs 22, in dem der Dichtsitz liegt. Denn durch den Drosselspalt 30 wird der Hochdruck im Brennstoffraum 11 in Bezug auf den Dichtsitz gedrosselt, so dass eine druckbedingte Variation des Dichtsitzes verringert ist, und zugleich ist der Bereich 22 für den Dichtsitz relativ schmal. Durch den Drosselspalt 30 kann hierbei einer verschleißbedingten Vergrößerung des Bereichs 22 im Betrieb entgegen gewirkt werden, so dass eine zumindest teilweise Kompensation auftritt.

Die Erfindung ist nicht auf die beschriebenen Ausführungsbeispiele beschränkt.

## Patentansprüche

1. Schaltventil (1), insbesondere druckausgeglichenes Ventil für Brennstoffeinspritzventile von luftverdichtenden, selbstzündenden Brennkraftmaschinen, mit einem Ventilstück (2), an dem eine Ventilsitzfläche (8) ausgebildet ist, und einem Ventilschließkörper (3), der mit der Ventilsitzfläche (8) zu einem Dichtsitz zusammen wirkt, wobei der Ventilschließkörper (3) eine Kompensationskante (21) aufweist und die Kompensationskante (21) eine Kontaktfläche (20) des Ventilschließ-körpers (3) begrenzt und außerhalb eines Bereichs (22) für den Dichtsitz liegt, **dadurch gekennzeichnet, dass** die Kompensationskante (21) des Ventilschließkörpers (3) in einer Strömungsrichtung (23) betrachtet vor dem Bereich (22) für den Dichtsitz angeordnet ist.

2. Schaltventil nach Anspruch 1, **dadurch gekennzeichnet, dass** die Kompensationskante (21) so ausgestaltet ist, dass im Betrieb zwischen der Kompensationskante (21) des Ventilschließkörpers (3) und der Ventilsitzfläche (8) ein Drosselspalt (30) ausgebildet ist.

3. Schaltventil nach Anspruch 2, **dadurch gekennzeichnet, dass** der zwischen der Kompensationskante (21) des Ventilschließkörpers (3) und der Ventilsitzfläche (8) im Betrieb ausgebildete Drosselspalt (30) durch einen betriebsbedingten Verschleiß zwischen dem Ventilschließkörper (3) und der Ventilsitzfläche (8) des Ventilstücks (2) gebildet ist.

4. Schaltventil nach einem der Ansprüche 1 bis 3, **dadurch gekennzeichnet, dass** ein Werkstoff des Ventilschließkörpers (3) und ein Werkstoff des Ventilstücks (2) an der Ventilsitzfläche (8) so gewählt sind, dass ein betriebsbedingter Verschleiß zwischen dem Ventilschließkörper (3) und der Ventilsitzfläche (8) des Ventilstücks (2) sowohl an dem Ventilschließkörper (3) als auch an dem Ventilstück (2) auftritt.

5. Schaltventil nach einem der Ansprüche 1 bis 4, **dadurch gekennzeichnet, dass** der Ventilschließkörper (3) eine Kontaktfläche (20) aufweist, die der Ventilsitzfläche (8) des Ventilstücks (2) zugewandt ist, dass der Ventilschließkörper (3) an seiner Kontaktfläche (20) mit der Ventilsitzfläche (8) zu dem Dichtsitz zusammen wirkt und dass die Kontaktfläche (20) in einer Strömungsrichtung (23) betrachtet als relativ schmale Kontaktfläche (20) und/oder als ringförmige Kontaktfläche (20) ausgestaltet ist.

6. Schaltventil nach einem der Ansprüche 1 bis 5, **dadurch gekennzeichnet, dass** die Kontaktfläche (20) des Ventilschließkörpers (3) durch die Kompensationskante (21) des Ventilschließkörpers (3) begrenzt ist.

7. Schaltventil nach einem der Ansprüche 1 bis 6, **dadurch gekennzeichnet, dass** die Kompensationskante (21) durch eine an dem Ventilschließkörper (3) vorgesehene Fase (24) gebildet ist.

8. Schaltventil nach einem der Ansprüche 1 bis 7, **dadurch gekennzeichnet, dass** der Ventilschließkörper (3) an einem bolzenförmigen Führungsabschnitt (5) des Ventilstücks (2) geführt ist und dass die Ventilsitzfläche (8) des Ventilstücks (2) als zumindest im Wesentlichen konische, ringförmige Ventilsitzfläche (8) ausgestaltet ist.

9. Schaltventil nach Anspruch 8, **dadurch gekennzeichnet, dass** das Ventilstück (2) einen ringförmigen Einstich (7) aufweist, dass eine Innenseite (10) des Ventilschließkörpers (3) einen durch den Einstich (7) gebildeten Brennstoffraum (11) begrenzt und dass in den Brennstoffraum (11) ein durch das Ventilstück (2) geführter Brennstoffkanal (14) mündet.

10. Brennstoffeinspritzventil, insbesondere Injektor für Brennstoffeinspritzanlagen von luftverdichtenden, selbstzündenden Brennkraftmaschinen, mit einem Schaltventil nach einem der Ansprüche 1 bis 9.

## Claims

1. Switching valve (1), in particular pressure-balanced valve for fuel injection valves of air-compressing, auto-ignition internal combustion engines, having a valve piece (2) on which a valve seat surface (8) is formed and having a valve closing body (3) which interacts with the valve seat surface (8) to form a sealing seat, wherein the valve closing body (3) has a compensation edge (21) and the compensation edge (21) delimits a contact surface (20) of the valve closing body (3) and is situated outside a region (22) for the sealing seat, **characterized in that** the compensation edge (21) of the valve closing body (3) is arranged upstream of the region (22) for the sealing seat as viewed in a flow direction (23).

2. Switching valve according to Claim 1, **characterized in that** the compensation edge (21) is designed such that, during operation, a throttle gap (30) is formed between the compensation edge (21) of the valve closing body (3) and the valve seat surface (8).

3. Switching valve according to Claim 2, **characterized in that** the throttle gap (30) formed between the compensation edge (21) of the valve closing body (3) and the valve seat surface (8) during operation is formed by operation-induced wear between the valve closing body (3) and the valve seat surface (8) of the valve piece (2).

4. Switching valve according to one of Claims 1 to 3, **characterized in that** a material of the valve closing body (3) and a material of the valve piece (2) at the valve seat surface (8) are selected such that operation-induced wear between the valve closing body (3) and the valve seat surface (8) of the valve piece (2) occurs both on the valve closing body (3) and also on the valve piece (2).

5. Switching valve according to one of Claims 1 to 4, **characterized in that** the valve closing body (3) has a contact surface (20) which faces towards the valve seat surface (8) of the valve piece (2), **in that** the valve closing body (3) interacts, at its contact surface (20), with the valve seat surface (8) to form the sealing seat, and **in that** the contact surface (20) is formed as a relatively narrow contact surface (20), and/or as an annular contact surface (20), as viewed in a flow direction (23).

6. Switching valve according to one of Claims 1 to 5, **characterized in that** the contact surface (20) of the valve closing body (3) is delimited by the compensation edge (21) of the valve closing body (3).

7. Switching valve according to one of Claims 1 to 6, **characterized in that** the compensation edge (21) is formed by a chamfer (24) provided on the valve closing body (3).

8. Switching valve according to one of Claims 1 to 7, **characterized in that** the valve closing body (3) is guided on a pin-shaped guide portion (5) of the valve piece (2), and **in that** the valve seat surface (8) of the valve piece (2) is formed as an at least substantially conical, annular valve seat surface (8).

9. Switching valve according to Claim 8, **characterized in that** the valve piece (2) has an annular recess (7), **in that** the inner side (10) of the valve closing body (3) delimits a fuel chamber (11) formed by the recess (7), and **in that** a fuel duct (14) which leads through the valve piece (2) issues into the fuel chamber (11).

10. Fuel injection valve, in particular injector for fuel injection systems of air-compressing, auto-ignition internal combustion engines, having a switching valve according to one of Claims 1 to 9.

## Revendications

1. Soupape de commande (1), en particulier soupape à compensation de pression pour des soupapes d'injection de carburant de moteurs à combustion interne à auto-allumage et compression d'air, comprenant un élément de soupape (2), sur lequel est réalisée une surface de siège de soupape (8), et un corps de fermeture de soupape (3), qui coopère avec la surface de siège de soupape (8) pour créer un siège d'étanchéité, le corps de fermeture de soupape (3) présentant une arête de compensation (21) et l'arête de compensation (21) limitant une surface de contact (20) du corps de fermeture de soupape (3) et se situant à l'extérieur d'une région (22) pour le siège d'étanchéité, **caractérisée en ce que** l'arête de compensation (21) du corps de fermeture de soupape (3) est disposée, vu dans une direction d'écoulement (23), avant la région (22) pour le siège d'étanchéité.

2. Soupape de commande selon la revendication 1, **caractérisée en ce que** l'arête de compensation (21) est configurée de telle sorte que pendant le fonctionnement, un interstice d'étranglement (30) soit réalisé entre l'arête de compensation (21) du corps de fermeture de soupape (3) et la surface de siège de soupape (8).

3. Soupape de commande selon la revendication 2, **caractérisée en ce que** l'interstice d'étranglement (30) réalisé pendant le fonctionnement entre l'arête de compensation (21) du corps de fermeture de soupape (3) et la surface de siège de soupape (8) est formé par une usure due au fonctionnement entre le corps de fermeture de soupape (3) et la surface de siège de soupape (8) de l'élément de soupape (2).

4. Soupape de commande selon l'une quelconque des revendications 1 à 3, **caractérisée en ce qu'**un matériau du corps de fermeture de soupape (3) et un matériau de l'élément de soupape (2) sur la surface de siège de soupape (8) sont choisis de telle sorte qu'une usure due au fonctionnement entre le corps de fermeture de soupape (3) et la surface de siège de soupape (8) de l'élément de soupape (2) se produise à la fois sur le corps de fermeture de soupape (3) et sur l'élément de soupape (2).

5. Soupape de commande selon l'une quelconque des revendications 1 à 4, **caractérisée en ce que** le corps de fermeture de soupape (3) présente une surface de contact (20) qui est tournée vers la surface de siège de soupape (8) de l'élément de soupape (2), **en ce que** le corps de fermeture de soupape (3) coopère au niveau de sa surface de contact (20) avec la surface de siège de soupape (8) pour former le siège d'étanchéité et **en ce que** la surface de contact (20), vue dans une direction d'écoulement (23), est configurée sous forme de surface de contact relativement étroite (20) et/ou sous forme de surface de contact annulaire (20).

6. Soupape de commande selon l'une quelconque des revendications 1 à 5, **caractérisée en ce que** la surface de contact (20) du corps de fermeture de soupape (3) est limitée par l'arête de compensation (21) du corps de fermeture de soupape (3).

7. Soupape de commande selon l'une quelconque des revendications 1 à 6, **caractérisée en ce que** l'arête de compensation (21) est formée par un biseau (24) prévu sur le corps de fermeture de soupape (3).

8. Soupape de commande selon l'une quelconque des revendications 1 à 7, **caractérisée en ce que** le corps de fermeture de soupape (3) est guidé sur une portion de guidage (5) en forme de boulon de l'élément de soupape (2) et **en ce que** la surface de siège de soupape (8) de l'élément de soupape (2) est réalisée sous forme de surface de siège de soupape (8) au moins essentiellement conique, annulaire.

9. Soupape de commande selon la revendication 8, **caractérisée en ce que** l'élément de soupape (2) présente une encoche de forme annulaire (7), **en ce qu'**un côté interne (10) du corps de fermeture de soupape (3) limite une chambre de combustion (11) formée par l'encoche (7) et **en ce qu'**un canal de carburant (14) guidé à travers l'élément de soupape (2) débouche dans la chambre de combustion (11).

10. Soupape d'injection de carburant, en particulier injecteur pour installations d'injection de carburant de moteurs à combustion interne à auto-allumage et compression d'air, comprenant une soupape de commande selon l'une quelconque des revendications 1 à 9.
